# EUROPÄISCHE PATENTSCHRIFT

(11) **EP 0 047 361 B1**
(45) Veröffentlichungstag und Bekanntmachung des Hinweises auf die Patenterteilung: **11.09.1985**
(21) Anmeldenummer: 81104338.9
(22) Anmeldetag: 05.06.1981
(51) Int. Cl.: B41M 5/24

(54) **Aufzeichnungsträger für Elektroerosionsdrucker**
Registration support for electro-erosion printing
Support pour enregistrement par électroérosion

(30) Priorität: 03.09.1980 DE 3033069
(43) Veröffentlichungstag der Anmeldung: 17.03.1982
(73) Patentinhaber: IBM DEUTSCHLAND GMBH, D-70569 Stuttgart (DE); International Business Machines Corporation, Armonk, N.Y. 10504 (US)
(72) Erfinder: Bahr, Dietrich, Jürgen, Dr., D-7033 Herrenberg (DE); Briska, Marian, Dipl. Ing., D-7030 Böblingen (DE)
(74) Vertreter: Neuland, Johannes

## Beschreibung

Die Erfindung betrifft Aufzeichnungsträger für Elektroerosionsdrucker, mit einer gegen Schleif-und Kratzspuren widerstandsfähigen Oberflächenstruktur der über einer auf einem Trägermaterial liegenden Lackschicht befindlichen Vertiefungen aufweisenden, dünnen Aluminiumschicht.

Mit Aluminium bedampfte oder beschichtete Aufzeichnungsträger müssen für eine problemlose Reproduktion eine möglichst weitgehend diffus reflektierende Oberfläche aufweisen. Das heißt, sie müssen eine hohe Mattigkeit besitzen. Eine derartige Mattierung wird, wie beispielsweise der zum Stand der Technik gehörenden, aber nicht vorveröffentlichten europäischen Patentanmeldung mit der Veröffentlichungsnummer 47 814 zu entnehmen ist, normalerweise dadurch erreicht, daß man die unter der Aluminiumschicht liegende Lackschicht mit Füllstoffen anreichert. Dadurch entsteht eine Oberflächenstruktur, wie sie beispielsweise in Fig. 1 gezeigt ist. Das einfallende Licht wird an den verschieden geneigten Oberflächenbereichen in alle Richtungen, d. h. diffus reflektiert. Je höher der Anteil an diffuser Reflexion sein soll, um so stärker muß der Lack mit Füllstoffen gefüllt sein.

Aufzeichnungsträger dieser Art werden mit einer Elektrode bzw. mit einer Vielfachanordnung von Elektroden, die in ständiger Berührung mit der Metallschicht stehen müssen, beschrieben. Das heißt, daß die Spitzen der Elektroden ständig auf der Metallschicht schleifen. Aus Fig. 1 erkennt man deutlich, daß die aus der Lackschicht herausragenden Füllstoffspitzen durch die darüberschleifenden Elektroden dann leicht zertrümmert werden können, wenn es sich um relativ weiche Füllstoffe handelt. In denjenigen Bereichen, in denen die Metallschicht zum Zweck einer Aufzeichnung ohnehin verdampft oder ausgebrannt wird, würde dies jedoch keine Rolle spielen. An denjenigen Stellen aber, an denen die Elektroden nur über den Aufzeichnungsträger schleifen oder gleiten, ohne daß dabei gedruckt wird, wird die Metallschicht öfters mechanisch zerstört, der dunkel gefärbte Lack wird sichtbar und es entstehen die höchst unerwünschten Schleif- und Kratzspuren.

Eine Lösung dieser Schwierigkeit könnte darin bestehen, daß man mechanisch sehr widerstandsfähige Füllstoffe verwendet. Diese würden dann jedoch eine unerträglich hohe Elektrodenabnutzung durch Abrieb verursachen. Beide Lösungen sind auf Dauer nicht zufriedenstfillend.

Aufgabe der Erfindung ist es somit, eine neuartige Struktur der Oberfläche eines derartigen Aufzeichnungsträgers zu schaffen, die wegen ihrer Beschaffenheit wesentlich weniger zu Kratz-und Schleifspuren neigt. Dies wird erfindungsgemäß für einen Aufzeichnungsträger der eingangs genannten Art dadurch erreicht, daß die Oberfläche der Lackschicht und damit auch die Oberfläche der dünnen Aluminiumschicht eine sehr große Anzahl von im Vergleich zur Stirnfläche der Schreibelektroden sehr kleinen, napfförmigen, regelmäßig ausgebildeten Vertiefungen im _{I}lm-Bereich aufweist, deren Ränder eventuell abgerundet sind und daß die Tiefe der einzelnen Vertiefungen im allgemeinen geringer ist als deren seitliche Abstände voneinander. Naturgemäß ist eine Anzahl von Verfahren denkbar, durch die eine derartige Oberfläche hergestellt werden kann. Diese verschiedenen Herstellungsverfahren können den Nebenansprüchen 4-7 im einzelnen entnommen werden.

Die Erfindung wird nunmehr anhand von Ausführungsbeispielen in Verbindung mit den Zeichnungen im einzelnen näher erläutert. In den Zeichnungen zeigt
Fig. 1 einen Aufzeichnungsträger gemäß dem Stande der Technik,
Fig.2 einen erfindungsgemäß aufgebauten Aufzeichnungsträger und
Fig. 3 eine weitere Ausführungsform eines erfindungsgemäß aufgebauten Aufzeichnungsträgers.

Ein Aufzeichnungsträger 1 des Standes der Technik besteht aus einem Substrat oder Trägermaterial 2 einer Lackschicht 3 mit darin eingebetteten Füllstoffen 4 und einer aufgedampften dünnen etwa 20-40 nm starken Aluminiumschicht 5.

Die erfindungsgemäße Lösung geht von folgender Überlegung aus. Alle bisherigen Aufzeichnungsträger hatten eine Oberflächenstruktur, die durch die mehr oder weniger aus der Ebene der Lackschicht herausragenden und von der Lackschicht mehr oder weniger stark überzogenen Füllstoffkörner bestimmt wurde. Die bisher aufgetretenen Schwierigkeiten kamen daher, daß die Elektroden praktisch nur auf den Spitzen dieser Füllstoffe schleifen. Die Erfindung geht nun von der Überlegung aus, die Oberfläche des Aufzeichnungsträgers 1 optisch dadurch aufzubrechen, daß man von der in Fig. 1 dargestellten Oberflächenstruktur sozusagen ein Negativ herstellt, nämlich durch Vertiefungen 6 anstelle von Erhöhungen, wie dies Fig. 2 zeigt. Die Elektroden, deren Durchmesser ein Vielfaches des Abstandes der einzelnen Vertiefungen 6 voneinander sind, laufen nunmehr auf einer Art Hochebene, wo die Metallschicht sehr viel weniger leicht durch die Elektroden aufgerissen werden kann. Nahezu unzerstörbar wird jedoch die Metallschicht, wenn sie mit einer wenige Nanometer starken, sehr wirksamen Gleitmittelschicht, beispielsweise mit einer Metallseife oder einer modifizierten Metallseife, überzogen ist. Wie bereits erwähnt, kann man eine derartige Oberflächenstruktur des Aufzeichnungsträgers in verschiedenartiger Weise herstellen. Nach den bisher mit füllstoffhaltigen Lacken gemachten Erfahrungen sind für die Erzielung einer notwendigen Mattigkeit 10³ bis 10⁵ Füllstoffkörner je mm² erforderlich. Die Dichte der Fülltstoffkörner hängt außerdem von der Größe und deren Form ab. Am wirksamsten haben sich bisher kugelkalottenförmige Erhebungen der Füllstoffkörner erwiesen, da bei ihnen der mit zunehmender Mattigkeit einhergehende Vergrauungseffekt am geringsten ist. Daraus kann geschlossen werden, daß die Lochdichte der Vertiefungen 6 dem entsprechen müßte.

Grundsätzlich ist davon auszugehen, daß der neuartige Aufzeichnungsträger auf einem Trägermaterial aufgebaut werden muß, das außerordentlich glatt und eben ist. In einem ersten Ausführungsbeispiel wird der Lack mit großen Füllstoffteilchen gefüllt, deren Durchmesser ein Vielfaches der Trockenfilmdicke des reinen Bindemittels beträgt, die nach der Trocknung des Lacks mittels Wärme, Strahlung oder gasförmiger oder flüssiger Chemikalien aufgelöst werden. Unter der Voraussetzung, daß es sich dabei um annähernd kugelförmige Füllstoffteilchen handelt, bleiben nachher in der Lackschicht die Negativabdrucke dieser Füllstoffteilchen als napfförmige Vertiefungen 6 bestehen. Eine weitere Möglichkeit besteht darin, die Oberfläche eines trockenen, klaren oder feinpigmentierten Lacks bzw. eines mit einer löslichen Farbe eingefärbten Lacks mittels Laserstrahlen zu beschie- ßen und dadurch die erforderlichen Vertiefungen herzustellen. Möglicherweise kann es bereits ausreichend sein, ein örtliches Umschmelzen und Verdampfen des Lacks an der Oberfläche und anschließend ein rauhes Erstarren der Oberfläche zu bewirken, um die erforderliche Mattigkeit zu erzielen, Anschließend kann dann die Metallschicht aufgedampft werden.

In diesem Zusammenhang sei erwähnt, daß man zu diesem Zweck einen handelsüblichen gepulsten Rubinlaser mit einer Wellenlänge λ ~ 0,7 µm verwenden kann, mit einer Leistung von etwa 10⁹ Watt/cm². Der Laserstrahl wird dabei optisch über die Fläche des Aufzeichnungsträgers abgelenkt. Wenn man beispielsweise bei einer Dichte der Vertiefungen von 5 x 10⁵ je cm² bei einem Durchmesser der Vertiefungen von bis zu 10 µm, einem Abstand der Vertiefungen bis zu 4 um und einer Tiefe der Vertiefungen von etwa 2 um ausgeht und mit einer Impulsdauer von 2 ns rechnet, so kann man in einer Minute etwa 24 m² Aufzeichnungsträgermaterial auf diese Weise bearbeiten.

Eine weitere, außergewöhnlich elegante Lösung erhält man dadurch, daß man als Trägermaterial 2 ein glattes, ebenes Papier nimmt, das ähnlich wie bei Mikrofiltern eine große Anzahl mikroskopisch kleiner Poren (7) aufweist. Ein derartiges Papier ist von Kapillaren der erforderlichen Größe und Dichte durchzogen. Bestreicht man die Oberfläche eines derartigen Papieres mit einem klaren Lack, einem ungefüllten, schwarz eingefärbten Lack oder mit einem durch feinstdispergierten Kohlenstoff mit einer Korngröße von weniger als 0,2 µm eingefärbten schwarzen Lack von entsprechender Viskosität, so wird dieser Lack teilweise in die Kapillaren eingezogen und bildet beim Trocknen auf der Oberfläche die gewünschten Vertiefungen 6. Eine derartige Struktur zeigt Fig. 3 in rein schematischer stark vergrößerter Form.

Der Vorteil einer derartigen Oberflächenstruktur eines Aufzeichnungsträgers liegt darin, daß die über die Oberfläche schleifenden oder gleitenden Elektrodenspitzen eine wesentlich größere Auflagefläche vorfinden als dies bei gefüllten Lacken, bei denen die einzelnen Füllstoffkörner über die Oberfläche der Lackschicht, allerdings noch von einer dünnen Lackhaut überzogen, hinausragen, der Fall ist. Die wesentlich größere Auflagefläche in Verbindung mit den abgerundeten Kanten der napfförmigen Vertiefungen, ergibt für die gesamte Oberfläche des Aufzeichnungsträgers eine wesentlich geringere Angriffsfläche für die Schreibelektroden und damit auch unmittelbar für das Entstehen der so gefürchteten Schleif- und Kratzspuren auf der dünnen Aluminiumschicht. Wenn man zudem noch die Oberfläche der dünnen Aluminiumschicht mit einem Überzug aus einer Metallseife oder einer modifizierten Metallseife versieht, ist zu erwarten, daß Schleif- und Kratzspuren praktisch vollständig beseitigt werden können.

## Patentansprüche

1. Aufzeichnungsträger für Elektroerosionsdrucker, mit einer für Schleif- und Kratzspuren widerstandsfähigen Oberflächenstruktur der über einer auf einem Trägermaterial liegenden Lackschicht befindlichen, Vertiefungen aufweisenden dünnen Aluminiumschicht, dadurch gekennzeichnet, daß die Oberfläche der Lackschicht (3) und damit auch die Oberfläche der dünnen Aluminiumschicht (5) eine sehr große Anzahl von im Vergleich zur Stirnfläche der Schreibelektroden sehr kleinen, napfförmigen, regelmäßig ausgebildeten Vertiefungen (6) im _{fl}m-Bereich aufweist, deren Ränder eventuell abgerundet sind, und daß die Tiefe der einzelnen Vertiefungen im allgemeinen geringer ist als deren seitliche Abstände voneinander.

2. Aufzeichnungsträger nach Anspruch 1, dadurch gekennzeichnet, daß das Trägermaterial (2) eine große Anzahl von mikroskopisch kleinen Poren (7) aufweist, in die Teile der Lackschicht (3) beim Auftragen durch Kapillarwirkung eingedrungen sind.

3. Aufzeichnungsträger nach Anspruch 2, dadurch gekennzeichnet, daß die napfförmigen Vertiefungen (6) einen Durchmesser von bis zu 10 µm, einen gegenseitigen Abstand voneinander von bis zu 4 µm und eine Tiefe von etwa 2 um aufweisen.

4. Verfahren zum Herstellen eines Aufzeichnungsträgers gemäß Anspruch 1, dadurch. gekennzeichnet, daß in der über dem Trägermaterial befindlichen Lackschicht an ihrer Oberfläche überstehende kugelförmige Füllstoffkörner eingelagert werden, daß anschließend diese Füllstoffkörner unter Einwirkung von Wärme, Strahlung, gasförmiger oder flüssiger Chemikalien aufgelöst werden, so daß ein Abdruck dieser Füllstoffkörner verbleibt und daß dann die Lackoberfläche mit einer dünnen Aluminiumschicht überzogen wird.

5. Verfahren zum Herstellen eines Aufzeichnungsträgers nach Anspruch 1, dadurch gekennzeichnet, daß in der über der Trägerschicht befindlichen klaren oder mit einem löslichen Farbstoff eingefärbten oder mit sehr feinverteilten Pigmentkörnern pigmentierten Lackschicht durch Einwirkung mit einem Laserstrahl eine große Anzahl kleinster napfförmiger Vertiefungen im µm-Bereich gebildet wird und daß anschließend die Lackschicht mit einer dünnen Aluminiumschicht überzogen wird.

6. Verfahren zum Herstellen eines Aufzeichnungsträgers nach Anspruch 2, dadurch gekennzeichnet, daß die mit mikroskopisch kleinen Poren versehene Oberfläche des Trägermaterials mit einem entweder nichteingefärbten oder mit einem löslichen Farbstoff oder mit feinstverteilten Kohlenstoffteilchen schwarz eingefärbten Lack solcher Viskosität überzogen wird, daß dieser Lack durch Kapillarwirkung teilweise in die mikroskopisch kleinen Poren eindringt, worauf auf der Oberfläche der Lackschicht eine entsprechende Anzahl von im um-Bereich liegenden Vertiefungen gebildet wird und daß die Oberfläche der Lackschicht anschließend mit einer dünnen Aluminiumschicht überzogen wird.

7. Verfahren zum Herstellen eines Aufzeichnungsträgers nach Anspruch 1, dadurch gekennzeichnet, daß auf die glatte ebene Trägerschicht eine klare oder eine mit einem löslichen Farbstoff oder mit feinsten Kohlestoffteilchen schwarz eingefärbte Lackschicht aufgetragen wird, daß dabei dem Lack ein Schäumungsmittel zugesetzt wird, so daß die dadurch entstehenden mikroskopisch feinen Bläschen an der Oberfläche der Lackschicht kurz vor dem Trocknen aufplatzen und dadurch die napfförmigen Vertiefungen im µm-Bereich bilden und daß diese Oberfläche der Lackschicht anschließend mit einer dünnen Aluminiumschicht überzogen wird.

## Claims

1. Record carrier for electro-erosion printers, with a gliding and scratching traces-resistant surface structure of the thin dimpled aliminum layer provided over a lacquer layer on a carrier material, characterized in that the surface of the lacquer layer (3) and consequently also the surface of the thin aluminum layer (5) is provided with a multitude of dimples (6) in the gm range which are very small compared with the front surface of the print electrodes, and cup-shaped and uniform, and whose rims are possibly rounded, and in that the depth of the individual dimples is usually smaller than their lateral distances.

2. Record carrier as claimed in claim 1, characterized in that the carrier material (2) shows a great number of microscopically small pores (7) into which parts of the lacquer layer (3) have penetrated upon application owing to capillary action.

3. Record carrier as claimed in claim 2, characterized in that the cup-shaped dimples (6) have a diameter of up to 10 gm, a distance from each other of up to 4 µm, and a depth of approximately 2 pm.

4. Method of making the record carrier in accordance with claim 1, characterized in that into the lacquer layer over the carrier material, spherical filler grains are placed which protrude from its surface, that subsequently, under the influence of heat, radiation, gaseous or fluid chemical substances these filler grains are dissolved so that there remains an imprint of these filler grains, and that subsequently the lacquer surface is coated with a thin aluminum layer.

5. Method of making a record carrier as claimed in claim 1, characterized in that in the lacquer layer on the carrier layer, which is colorless or dyed with a soluble dye, or pigmented with very finely distributed pigment grains, a great number of very small cup-shaped dimples in the µm range are made by means of a laser beam, and that subsequently the lacquer layer is coated with a thin aluminum layer.

6. Method of making a record carrier as claimed in claim 2, characterized in that the carrier material surface having microscopically small pores is coated with a lacquer that is either undyed, or dyed black with a soluble dye, or with very finely distributed carbon particles, and whose viscosity is such that this lacquer partly penetrates into the microscopically small pores owing to capillary action, after which on the lacquer layer surface a corresponding number of dimples in the µm range is formed, and that this surface of the lacquer layer is subsequently coated with a thin aluminum layer.

7. Method of making a record carrier as claimed in claim 1, characterized in that onto the smooth plain carrier layer a lacquer layer that is colorless, or dyed black with a soluble dye or with very fine carbon particles is applied, that a foaming agent is added to the lacquer so that the microscopically fine bubbles thus formed burst on the lacquer layer surface shortly before drying, and thus form the cup-shaped dimples in the gm range, and that this lacquer layer surface is subsequently coated with a thin aluminum layer.

## Revendications

1. Support d'enregistrement pour une imprimante à électro-érosion comportant une structure de surface d'une couche d'aluminium mince située sur une couche de laque recouvrant un matériau de support et présentant des parties creuses, qui est résistante aux traces d'abrasion ou aux égratignures, caractérisé en ce que la surface de ladite couche de laque (3) ainsi que la surface de ladite couche d'aluminium mince (5) comporte un très grand nombre de parties creuses (6) très petites - de l'ordre de grandeur du micron - comparé à la surface avant des électrodes d'écriture, de structure régulière et en forme de coupelle, dont les bords sont éventuellement arrondis et, en ce que la profondeur des différentes parties creuses est en général inférieure à la distance les séparant les unes des autres.

2. Support d'enregistrement selon la revendication 1, caractérisé en ce que le matériau de support (2) comprend un grand nombre de petits pores microscopiques (7) dans lesquelles des parties de la couche de laque (3) se trouvent encastrées par capillarité lors du dépôt de la couche.

3. Support d'enregistrement selon la revendication 2, caractérisé en ce que lesdites parties creuses (6) en forme de coupelle ont un diamètre d'au plus 10 pm, qu'elles sont séparées les unes des autres plar une distance d'au plus 4 ₗᵢm et qu'elles ont une profondeur d'environ 2 pm.

4. Procédé pour réaliser un support d'enregistrement selon la revendication 1, caractérisé en ce qu'on incorpore dans la couche de laque 1 située sur ledit matériau de support, des grains de charge en forme de bille et faisant saillie à sa surface et, en ce que ces grains sont ensuite dissous sous l'effet de chaleur, d'un rayonnement ou par l'action de moyen chimiques à l'état gazeux ou fluide de manière laisser des empreintes et, en ce que la surface de la laque est ensuite revêtue d'une couche d'aluminium mince.

5. Procédé pour réaliser un support d'enregistrement selon la revendication 1, caractérisé en ce qu'on forme, à l'aide d'un rayon laser, dans ladite couche de laque située sur la couche de support, qui est soit pure, soit colorée au moyen d'un colorant soluble soit pigmentée au moyen de grains de pigment très finement répartis, une pluralité de cavités en forme de coupelle de l'ordre de grandeur du micron et, en ce que cette couche de laque est ensuite revêtue d'une couche d'aluminium mince.

6. Procédé pour réaliser un support d'enregistrement selon la revendication 2, caractérisé en ce que la surface du matériau de support comportant des pores microscopiques est revêtue d'une laque soit dans sa couleur naturelle, soit colorée par un colorant soluble, soit colorée en noir par des particules de carbone finement réparties, et présentant une viscosité telle que cette laque pénétre partiellement dans lesdits pores microscopiques selon un phénomène de capillarité, de sorte qu'ils se forment à la surface de laque un nombre de cavités égal au nombre des pores et dont l'ordre de grandeur est le micron et, en ce que cette surface de la laque est ensuite revêtue d'une couche d'aluminium mince.

7. Procédé pour réaliser un support d'enregistrement selon la revendication 1, caractérisé en ce qu'une couche de laque pure ou colorée en noir à l'aide soit d'un colorant soluble soit de particules de carbone fines est déposée sur la couche de support matte et plane et, en ce qu'on ajoute à ladite laque un agent moussant de sorte que les petites bulles de dimensions microscopiques provoquées par cet agent moussant éclatent avant que la laque ne soit sèche et de sorte que des cavités en forme de coupelle de l'ordre de grandeur du micron se forment et, en ce que la surface de ladite couche de laque est ensuite revêtue d'une couche d'aluminium mince.
